# FASCICULE DE BREVET EUROPEEN

(11) **EP 1 159 137 B1**
(45) Date de publication et mention de la délivrance du brevet: **09.07.2003**
(21) Numéro de dépôt: 00907707.4
(22) Date de dépôt: 21.02.2000
(51) Int. Cl.: B41J 2/01, G06K 1/12, B42D 15/10

(54) **MACHINE D'IMPRESSION GRAPHIQUE POUR SUPPORT DE MEMORISATION DE TYPE CARTE, PROCEDE D'IMPRESSION GRAPHIQUE DESDITS SUPPORTS DE MEMORISATION ET SUPPORTS DE MEMORISATION**
GRAFISCHE DRUCKVORRICHTUNG FÜR EIN KARTENSPEICHERMEDIUM, GRAFISCHE DRUCKVERFAHREN DAFÜR UND MEDIUM
GRAPHIC PRINTING MACHINE FOR CARD-TYPE STORAGE MEDIUM, METHOD FOR PRINTING SAID STORAGE MEDIA AND STORAGE MEDIA

(30) Priorité: 01.03.1999 FR 9902515
(43) Date de publication de la demande: 05.12.2001
(73) Titulaire: Gemplus, 13881 Gémenos Cedex (FR)
(72) Inventeur: MORGAVI, Paul, F-13600 La Ciotat (FR)
(86) Numéro de dépôt international: FR0000454
(87) Numéro de publication internationale: WO00051818

(56) Documents cités:
- EP-A- 0 298 687
- EP-A- 0 341 524
- EP-A- 0 519 537
- EP-A- 0 575 772
- EP-A- 0 663 296
- EP-A- 0 771 652
- EP-A- 0 778 149
- EP-A- 0 798 120
- WO-A-98/51507
- FR-A- 2 764 844
- PATENT ABSTRACTS OF JAPAN vol. 1995, no. 11, 26 décembre 1995 (1995-12-26) & JP 07 230517 A (CANON INC), 29 août 1995 (1995-08-29)

## Description

L'invention concerne une machine et une procédé d'impression pour support de mémorisation notamment de type cartes plastiques et les supports de mémorisation imprimés selon le procédé.

Elle vise plus particulièrement une machine et un procédé d'impression graphique notamment couleur et de haute qualité pour support de mémorisation.

Par impression graphique on entend la réalisation de surfaces présentant un effet esthétique à motif décoratif, photographique, etc. par opposition à l'impression de caractères alphanumériques en ligne.

L'invention s'applique à toutes les applications cartes et en particulier aux cartes plastiques telles que les cartes de paiement, les cartes de crédit, de téléphone, les cartes de téléphone mobile, les cartes d'authentification qu'il s'agisse de cartes avec piste magnétique et/ou de cartes de mémorisation.

Les cartes de mémorisation comportent un micromodule électronique contenant une puce de circuit intégré avec contacts affleurants ou sans contact, avec une ou plusieurs mémoires et le plus souvent un microprocesseur ou une piste magnétique.

L'invention s'applique également aux cartes à puce avec contact affleurants ou sans contact ou encore aux cartes avec antenne électromagnétique et/ou avec puce de circuit intégré.

Dans toute la suite on parlera pour simplifier indifféremment de support de mémorisation ou de cartes à puce ou de cartes plastiques pour désigner un support de type carte à puce et/ou magnétique et/ou électromagnétique en plastique ou carton ou en papier.

Le marché de l'impression graphique de haute qualité pour supports tels que des cartes est aujourd'hui exclusivement dominé par des technologies traditionnelles qui sont l'offset, la sérigraphie ou la flexographie.

Ces technologies bien adaptées à la production de masse, sont par contre non adaptées à des supports qui ont des différences de niveau en surface notamment les embossages sur les cartes de crédit. En outre, elles peuvent endommager les circuits électroniques que pourraient contenir la carte du fait de la pression exercée sur les supports notamment en ce qui concerne la technologie offset. Ces technologies ne sont pas simples d'utilisation car elles ne permettent pas d'imprimer des informations différentes d'un support à l'autre présentés successivement en continu sur une chaîne d'impression.

Ces dernières années ont vu apparaître une nouvelle génération d'équipements de type électrophotographique qui permettent de modifier plus ou moins simplement des informations à imprimer à « la volée » ( c'est à dire en cours de fonctionnement d'une chaîne d'impression) à l'aide de programmes d'ordinateurs préétablis. Ces équipements ont l'inconvénients d'introduire des charges électrostatiques qui pourraient endommager les circuits électroniques contenus dans le support.

Ils ont également l'inconvénient d'exercer une pression sur le support comme précédemment et de nécessiter une bonne planéité de surface du support

De plus ces solutions sont uniquement adaptées à des applications dans lesquelles les supports à imprimer se trouvent sous la forme de rouleaux ou de feuilles de grandes dimensions.

Le document EP-A-0 341 524 décrit une machine d'impression graphique telle que définie dans le préambule de la revendication 1.

La présente invention permet de remédier à ces inconvénients.

Elle propose une machine d'impression graphique telle que définie dans la revendication 1.

L'invention permet d'imprimer à des cadences industrielles des cartes plastiques de tailles et d'épaisseurs variables susceptibles de comporter des éléments tels qu'un micromodule électronique, une piste magnétique, une antenne électromagnétique ou autre, qui ne doivent bien sûr pas être imprimés et cela sans la nécessité d'avoir un contact physique entre la machine d'impression et le support à imprimer.

Selon l'invention la machine permet d'avoir la possibilité de changer partiellement ou entièrement les informations à imprimer entre deux cartes successives dans la chaîne continue d'impression.

La machine d'impression selon l'invention est apte à imprimer des supports plastiques ce qui est le cas le plus souvent des supports tels que les cartes à puce mais aussi des cartes à faible coût en carton ou en papier.

La présente invention a donc plus particulièrement pour objet une machine d'impression pour support de mémorisation de type carte comportant au moins une tête à jet d'encre et des moyens de commande de ladite tête pour opérer une impression par jet d'encre sur le dit support.

Les supports à imprimer sont des cartes plastiques ou des cartes en carton ou en papier.

Dans le cas de cartes plastiques, l'encre ou les encres utilisées sont des encres à réticulation par rayonnement.

Le rayonnement utilisé pour la réticulation est un rayonnement ultraviolet.

Dans le cas de cartes en carton ou en papier, l'encre ou les encres utilisées sont de préférence des encres aqueuses ou à changement de phase ou à base de solvants.

Dans le cas de cartes à mémorisation ladite machine comporte un lecteur apte à lire des informations contenues dans lesdites cartes à mémorisation, notamment des informations utiles aux moyens de commande et apte à communiquer lesdites informations lues aux dits moyens de commande.

Les informations lues, utiles aux moyens de commandes correspondent aux informations que l'on désire imprimer sur le support de mémorisation.

Selon une autre caractéristique la machine comporte des moyens de mesure dynamique de paramètres géométriques et/ou de positionnement d'un support pour communiquer ces informations de mesure aux moyens de commande.

Les moyens de mesure comportent un dispositif de vision assistée par ordinateur comprenant une caméra vidéo.

Selon une autre caractéristique la machine comporte des moyens de contrôle de la qualité de l'impression, disposés après la ou les têtes d'impression et aptes à communiquer aux moyens de commande, des informations relatives à toute anomalie détectée.

Selon une autre caractéristique la machine comporte un élément support pour recevoir une pluralité de supports de type carte à imprimer en continu, lesdits supports à imprimer étant disposés sur l'élément support de manière à ce que la ou les têtes de la machine voient défiler les supports à imprimer.

Dans le cas de l'impression en un seul passage, l'élément support est un tapis roulant plat.

Dans le cas de l'impression en plusieurs passages, l'élément support est un tambour.

Selon une autre caractéristique, la machine comporte un dispositif d'aspiration, le tambour étant ajouré, de manière à maintenir les supports à imprimer sur l'élément support au cours de son déplacement.

Selon une autre caractéristique, la machine comporte un système de retournement des supports à imprimer pour l'impression double face.

Selon une autre caractéristique, la machine comporte une ou plusieurs têtes d'impression, ces têtes d'impression étant alignées selon le sens de déplacement de l'élément support et en regard de ce dernier.

Selon une autre caractéristique, la machine comporte une ou plusieurs têtes d'impression en couleur pour imprimer des images du type photographique ou colorées, et monochromes pour du marquage.

Selon une autre caractéristique, la machine comporte des moyens pour opérer une transformation de l'encre en gel en cours d'impression et des moyens pour opérer une réticulation de l'encre en fin d'impression.

Les moyens pour opérer une transformation de l'encre en gel comprennent une fibre optique placée après chaque tête d'impression, reliée à une source de rayonnement lumineux.

Les moyens pour opérer une réticulation de l'encre en fin d'impression comprennent une lampe de rayonnement ultra violet.

L'invention concerne aussi un procédé d'impression graphique tel que défini dans la revendication 16.

Selon une autre caractéristique le procédé comprend une étape de gel de la surface de la goutte d'encre juste'après l'impact de la goutte sur le support et notamment avant de passer à une nouvelle tête jet d'encre pour l'impression suivante.

Le gel est effectué par rayonnement UV.

Selon une autre caractéristique, l'impression s'effectue en fonction de paramètres géométriques et/ou de positionnement prélevés au préalable sur chaque support à imprimer.

Bien que décrit pour l'application carte, le procédé d'impression de support avec prélèvement de paramètres géométriques et/ou de positionnement peut s'appliquer à tout support à imprimer.

Selon une autre on utilise des têtes à jet d'encre de type piezo-électrique.

Selon une autre caractéristique le procédé comporte une étape de vernissage réalisée par jet d'encre.

D'autres particularités et avantages de l'invention apparaîtront à la lecture de la description faite ci-après qui est donnée à titre d'exemple illustratif et en regard des dessins sur lesquels :
- la figure 1, représente un schéma général d'une machine d'impression selon l'invention ;
- la figure 2, représente de façon schématique une machine d'impression à jet d'encre selon un premier mode de réalisation de l'invention ;
- la figure 3, représente de façon schématique une machine d'impression selon un deuxième mode de réalisation de l'invention ;

Sur la figure 1, on a représenté le cas où la machine comporte plusieurs têtes d'impression à jet d'encre en particulier, une tête Tq permettant d'inscrire par exemple du texte et les autres têtes T₁, T₂ permettant de faire de l'impression couleur. Chacune des têtes correspond à une couleur particulière, les encres utilisées dans cet exemple sont des encres à réticulation UV .

De meilleurs résultats peuvent être obtenus en améliorant certaines caractéristiques de l'encre UV comme l'adhérence, la vitesse de réticulation, la viscosité en fonction de la nature du support.

Les têtes d'impression sont pilotées par une unité de commande 40, laquelle peut être reliée comme on l'a dit à un lecteur de cartes 20 dans le cas où la carte est une carte à puce et qu'elle contient une information relative au motif à imprimer.

L'unité de commande 40 est réalisée au moyen d'un microordinateur chargé d'un programme P₄ d'impression apte à piloter les têtes T₁-Tq pour l'impression, soit en un seul passage soit en plusieurs passages, des cartes devant lesdites têtes. A cette fin, l'unité pilote également les mouvements de l'élément support 60.

En entrée de la chaîne d'impression, on a placé un chargeur de grande capacité 10A de type trémie de distribution pour distribuer les cartes Cp successivement sur le tapis à la cadence désirée. La distribution est pilotée par l'unité 40.

Le lecteur de 20 est placé juste après cette sortie de la trémie de distribution et permet de lire le contenu L des informations présentes dans la carte que la carte soit une carte à puce ou une carte sans contact ou une carte à piste magnétique. Les informations L issues de cette lecture sont transmises à l'unité de pilotage 40 de la machine qui convertit ces informations électriques en données imprimables pour les têtes.

Après cette opération, la carte est ensuite acheminée sous un dispositif de vision assistée par ordinateur 40-30. Ce dispositif comprend, outre la caméra vidéo 30, un programme P₃ chargé dans l'unité de commande 40 par exemple, pour interpréter les images issues de la caméra vidéo 30.

Le programme P₃ permet de mesurer les dimensions extérieures de la carte ainsi que la taille et la position des éléments à la surface de la carte qui ne doivent pas être imprimés.

Le dispositif de vision assistée par ordinateur permet par exemple de mesurer l'emplacement du micromodule électronique qui comporte une puce pour une carte à puce, la piste magnétique pour une carte magnétique, etc.

Une ou plusieurs têtes T₁-Tq sont disposées au-dessus des cartes Cp qui se succèdent sur le support 60. Les têtes à jet d'encre sont alignées selon l'axe de déplacement des cartes au-dessus desdites cartes.

Pour améliorer les cadences des machines d'impression de supports de type carte plastique tout en assurant une bonne qualité à l'impression, il est également proposé d'utiliser une fibre optique F1- Fq après chaque tête d'impression pour appliquer un rayonnement issu d'une source SL apte à démarrer la réticulation, c'est à dire transformer les gouttes d'encre en gel et empêcher ainsi l'osmose des encres de couleur, la réticulation se faisant en fin de chaîne d'impression par un dispositif de rayonnement par exemple UV fournissant un rayonnement plus puissant que celui des fibres.

L'utilisation des fibres comme cela vient d'être décrit permet en outre de contrôler la dimension des gouttes car en les gelant (transformation en gel) on arrête leur étalement.

La machine d'impression comporte une deuxième caméra 50 de manière à réaliser par le système de vision assistée par ordinateur un contrôle de la qualité de l'impression qui a été réalisée sur les cartes. A cette fin, l'unité 40 comporte un programme P₅ d'analyse des images A prises par la caméra 50. Ce programme est apte à analyser les couleurs, les marques d'encres, les rayures éventuelles et à commander l'éjection des cartes considérées comme mauvaises et/ou à modifier les paramètres d'impression jet d'encre afin de corriger toute dérive colorimétrique par exemple.

Et enfin, le dispositif de rayonnement 70, préférentiellement une lampe de rayonnement d'UV (ultraviolet) pour l'encre servant à l'impression sur du plastique, permet de réticuler l'encre, c'est-à-dire de provoquer une transformation rapide de l'état liquide ou de gel, à l'état solide.

Les cartes tombent ensuite dans une trémie 80 de récupération.

Dans le cas d'une impression double face, la machine est équipée d'un dispositif de retournement des cartes 90.

Ce dispositif comporte par exemple une trappe dans la trémie de récupération 80, dont l'ouverture est pilotée par l'unité 40 qui envoie un signal de commande R à cet effet. Il comporte en outre un mécanisme de retournement de la carte avec récupération dans une deuxième trémie 10B de distribution.

L'impression pourra être effectuée en un ou plusieurs passages selon les types de têtes à jet d'encre utilisées.

Lorsque les cartes sont imprimées, elles peuvent subir un vernissage qui consiste à déposer par jet d'encre une couche de matériau de finition (vernis) qui peut avoir une fonction de protection et/ou esthétique. Le vernissage peut être effectué par une tête réservée à cet effet par exemple.

Grâce à l'invention, il est possible de déposer et de réticuler rapidement des gouttes de vernis sélectivement sur une surface imprimée. Le cas échéant, on peut niveler la surface imprimée en déposant exactement le nombre de gouttes de vernis nécessaire dans la mesure ou le traitement est numérique.

La figure 2 illustre de façon non détaillée et non complète une machine à impression par jet d'encre selon un premier mode de réalisation.

Selon ce premier mode de réalisation, l'élément 60 support des cartes se présente sous la forme d'un tapis roulant 61 qui permet de faire défiler les cartes Cp qui sont placées sur le tapis devant plusieurs têtes d'impression.

Ce mode de réalisation illustre un cas où la machine comporte 8 têtes à jet d'encre. Selon l'exemple illustré, la machine comporte des têtes correspondant aux 4 couleurs fondamentales et d'autre couleurs telles que le orange, le cyan clair, ou des vernis de couleur spécifique (spot color en terminologie anglo saxone). Ces têtes d'impression permettent de réaliser l'impression d'images de type photographiques ou colorées.

La machine comporte également une tête monochrome (noir) pour l'impression par exemple de textes, de codes barres ou autre).

Il s'agit de têtes ayant une résolution de 600 Dpi avec 1.536 jets par tête, utilisant des encres à réticulation par UV. L'unité de commande (non représentée) est apte à piloter toute la chaîne de manière à obtenir 20.000 cartes (faces) imprimées à l'heure. Le tapis a une longueur, par exemple comprise entre 4 et 5 mètres. L'impression est réalisée en un seul passage.

La figure 3 illustre de façon non détaillée et non complète une machine à impression selon un deuxième mode de réalisation, particulièrement adapté à l'impression en plusieurs passages.

Dans ce mode de réalisation, le support 60 est constitué d'un tambour 62 pouvant tourner autour de son axe X. Les cartes sont disposées à la surface du tambour. Un dispositif d'aspiration 63 sera prévu à l'intérieur du tambour 62 pour maintenir les cartes Cp plaquées à la surface du tambour, ladite surface étant perforée pour permettre l'aspiration sous les cartes.

A titre d'exemple, le tambour a un mètre vingt de diamètre, on peut disposer 36 cartes et les imprimer chacune en 6 tours.

On utilise 8 têtes à 256 jets par tête utilisant des encres à réticulation UV et ayant une résolution de 600 Dpi. Il est possible avec cette solution d'imprimer 6.000 cartes par heure. Grâce à l'invention, il est possible d'obtenir des impressions graphiques ayant une densité de points, supérieure à 400 Dpi et de préférence supérieure ou égale à 600 Dpi.

L'impression de chaque carte en plusieurs passages peut être faite soit en mettant en mouvement le tambour par rapport aux têtes soit en déplaçant les têtes par rapport au tambour.

L'unité de pilotage 40 a pour fonction principale de gérer les têtes de jet d'encre monochrome ou couleur afin de reproduire le ou les motifs à imprimer en tenant compte des informations venant de la lecture électrique de la carte (s'il y a lieu), des zones non imprimables (bord de carte, micromodule, piste magnétique) et des corrections colorimétriques des encres utilisées.

On peut prévoir également en entrée de chaîne un système qui permet de nettoyer les cartes, un jet d'air par exemple qui soufflerait de l'air au-dessus des cartes qui seront ainsi prêtes à être imprimées.

Pour geler l'encre en surface sans réticuler en profondeur, on agit de préférence sur une modulation de longueur d'onde UV. On obtient alors une peau superficielle sur l'encre ou une réticulation de surface. En particulier, on peut utiliser des moyens d'émission de rayonnements de type UVC. Pour réticuler les encres non cationiques en profondeur en fin d'impression, on utilise des rayonnements de type UVA.

Parmi des défauts ou dérives d'impression contrôlés par l'invention se trouvent par exemple, les lignes non imprimées ou imprimées avec des couleurs différentes par rapport à l'original. Le diagnostic réalisé par le programme d'analyse peut être par exemple un problème de buse qu'il faut alors purger ou nettoyer automatiquement.

Il peut également y avoir des dérives colorimétriques par rapport à un modèle témoin préenregistré. Le programme d'analyse peut comporter une définition d'un modèle d'acceptation d'un signal résultant d'une analyse d'image qui est comparé à intervalle régulier à un signal reçu correspondant à une analyse déterminée. La machine d'impression peut comprendre des moyens aptes à mettre en oeuvre plusieurs types d'analyses nécessitant des algorithmes connus de l'homme de l'art et correspondant à des sous-programmes d'un programme principal d'analyse. Les différentes analyses peuvent être réalisées alternativement ou simultanément et accessoirement mis en oeuvre par des moyens de saisie et traitement en parallèle ou multitâches associés à des dispositifs VAO.

On peut analyser par exemple, l'absence ou présence d'impression en des points donnés, le taux de pixels imprimés ou taux de corrélation entre un modèle théorique et le modèle réellement imprimé, la présence de rayures par détection d'une quantité continue de points non imprimés, la dérive colorimétrique. Le programme principal peut déclencher des signaux agissant notamment sur des paramètres d'impression de la tête tels que le temps ou la tension d'excitation, la température de fonctionnement (influant sur la viscosité de l'encre), la distribution des pixels.

La géométrie des cartes, des pistes magnétiques, des modules étant variables du fait des tolérances de fabrication et de la tolérance admise notamment par les normes ISO 7810 et 7811, ou leur position sur le système de convoyage, on comprend l'intérêt de l'invention de présenter un système de repérage géométrique de la carte par un système de V.A.O comprenant une ou plusieurs caméras vidéo. Ainsi, on évite par exemple des impressions à des endroits non souhaités tels que le module, le système de convoyage...

L'avantage des têtes à jet d'encre de type piézo-électrique est de pouvoir accepter des encres de forte viscosité, de natures différentes et de fonctionner à une fréquence élevée.

Grâce à l'invention, il est possible d'effectuer un vernissage précis avec une couche de matériau de finition sur la totalité ou une partie de la surface du support. Le matériau de finition peut s'étendre jusqu'aux bords du support et sans empiéter sur le système de convoyage des supports ou même sans déborder sur la tranche du support.

## Revendications

1. Machine d'impression graphique sur au moins un support tel que carte (Cn) à puce à mémoire en plastique, carton, papier, ou analogues; la machine comportant au moins une tête à jet d'encre (T1-Tq) et des moyens de commandes (40) de la tête pour opérer une Impression par jet d'encre sur la carte (Cn), ainsi que des moyens de mesure comportant un dispositif de vision assistée par ordinateur avec une ou plusieurs caméras vidéo, **caractérisée en ce qu'**elle comporte :
- des moyens de mesure dynamique de paramètres géométriques et / ou de positionnement de la carte (Cn) pour communiquer ces informations de mesure aux moyens de commande (40) ;

2. Machine selon la revendication 1, **caractérisée en ce qu'**elle comporte en outre des moyens de contrôle de la qualité de l'impression (50) aptes à modifier les paramètres d'impression par jet d'encre et disposés après la tête d'impression.

3. Machine selon la revendication 1 ou 2, **caractérisée en ce que**, dans le cas de cartes plastiques (Cn) l'encre ou les encres utilisées sont des encres à réticulation par rayonnement, par exemple ultraviolet.

4. Machine selon la revendication 1 ou 2, **caractérisée en ce que** dans le cas de cartes en carton ou en papier, l'encre ou les encres utilisées sont aqueuses, à changement de phase ou à base de solvants.

5. Machine selon l'une des revendications 1 à 4, **caractérisée en ce que** dans le cas de cartes à mémorisation la machine comporte un lecteur (L) apte à lire des informations contenues dans la carte, notamment des informations utiles aux moyens de commande (40) pour leur communiquer ces informations.

6. Machine selon la revendication 5, **caractérisée en ce que** les informations lues utiles aux moyens de commandes correspondent à des informations que l'on désire imprimer sur la carte de mémorisation par la machine.

7. Machine selon l'une des revendications 1 à 6, **caractérisée en ce qu'**elle comporta un élément support (60) pour recevoir une pluralité de cartes à imprimer en continu, disposées sur l'élément support de manière à ce que la tête de la machine les volent défiler.

8. Machine selon la revendication 7, **caractérisée en ce que** l'élément support comporte un tapis roulant plat (61).

9. Machine selon la revendication 7 ou 8, **caractérisée en ce que** l'élément support comporte un tambour (62).

10. Machine selon l'une des revendications 7 à 9, **caractérisée en ce qu'**elle comporte un dispositif d'aspiration (63), l'élément support étant ajouré, de manière à maintenir les cartes au cours de son déplacement.

11. Machine selon l'une des revendications 1 à 10, **caractérisée en ce qu'**elle comporte un système de retournement (90) des cartes pour l'impression double face.

12. Machine selon l'une des revendications 7 à 11, **caractérisée en ce qu'**elle comporte plusieurs têtes d'impression (T1-Tq) alignées selon le sens de déplacement de l'élément support et en regard de ce dernier, par exemple au moins une tête d'impression en couleur permet d'imprimer des images du type photographique ou colorées, et / ou monochrome permet le marquage.

13. Machine selon l'une des revendications 1 à 12, **caractérisée en ce qu'**elle comporte des moyens (F1-Fq, SL) pour opérer une transformation de l'encre en gel en cours d'impression par modulation de longueur d'ondes, à distance de la carte (Cn),

14. Machine selon la revendication 13, **caractérisée en ce qu'**elle comporte des moyens pour opérer une transformation de l'encre en gel comprennent une fibre opfique placée après chaque tête d'impression, reliée à une source de rayonnement lumineux, ces moyens (F1-Fq, SL) comprenant des moyens d'émission de rayonnement UVC.

15. Machine selon l'une des revendications 1 à 14, **caractérisée en ce qu'**elle comporte des moyens (70) pour opérer une réticulation de l'encre en fin d'impression, avec par exemple une lampe de rayonnement ultra violet.

16. Machine selon l'une des revendications 1 à 15, **caractérisée en ce qu'**eue comporte des moyens d'impression de matériau de finition tel que vernis, par jet d'encre, en fonction de paramètres géométriques et / ou de positionnement de la carte (Cn) à imprimer.

17. Procédé d'impression graphique à l'aide d'une machine selon l'une des revendications 1 à 16, **caractérisé en ce que** l'impression s'effectue en fonction de paramètres géométriques et / ou de positionnement prélevés au préalable sur chaque carte ou analogues à imprimer.

## Patentansprüche

1. Graphische Druckmaschine auf wenigstens einem Träger, wie zum Beispiel einer Chipkarte (Cn) mit Speicher aus Plastik, Pappe oder dergleichen; wobei die Maschine wenigstens einen Tintenstrahlkopf (T1-Tq) und Steuermittel (40) des Kopfes zur Durchführung eines Drucks durch Tintenstrahl auf der Karte (Cn) sowie Messmittel mit einer computergestützten Anzeigevorrichtung mit einer oder einer Vielzahl Videokamera(s) umfasst, **dadurch gekennzeichnet, dass** Sie Folgendes umfasst:
- dynamische Messmittel geometrischer und / oder Positionierungsparameter der Karte (Cn) zur Kommunikation dieser Messinformationen an die Steuermittel (40).

2. Maschine gemäß Anspruch 1, **dadurch gekennzeichnet, dass** sie darüber hinaus zur Modifizierung der Druckparameter durch Tintenstrahl geeignete und nach dem Druckkopf angeordnete Kontrollmittel der Druckqualität (50) umfasst.

3. Maschine gemäß Anspruch 1 oder 2, **dadurch gekennzeichnet, dass** die im Falle von Plastikkarten (Cn) eingesetzte Druckfarbe oder Druckfarben Druckfarben mit Vernetzung durch Strahlung sind, zum Beispiel UV-Strahlen.

4. Maschine gemäß Anspruch 1 oder, **dadurch gekennzeichnet, dass** die im Fall von Karten aus Pappe oder Papier eingesetzte Druckfarbe oder Druckfarben wasserhaltig, mit Phasenänderung oder auf Lösungsmittelbasis ist / sind.

5. Maschine gemäß Anspruch 1 bis 4, **dadurch gekennzeichnet, dass** die Maschine im Fall von Speicherkarten ein zum Lesen der in der Karte enthaltenen, insbesondre der für die Steuermittel (40) nützlichen Informationen geeignetes Lesegerät (1) umfasst, um ihnen diese Informationen zu übermitteln.

6. Maschine gemäß Anspruch 5, **dadurch gekennzeichnet, dass** die den Steuermitteln nützlichen gelesenen Informationen den Informationen entsprechen, die auf der Speicherkarte durch die Maschine aufgedruckt werden sollen.

7. Maschine gemäß Anspruch 1 bis 6, **dadurch gekennzeichnet, dass** sie ein Trägerelement (60) zur Aufnahme einer Vielzahl von kontinuierlich zu bedruckender, auf dem Trägerelement derart angeordneter Karten umfasst, dass der Kopf der Maschine sie durchlaufen sieht.

8. Maschine gemäß Anspruch 7, **dadurch gekennzeichnet, dass** das Trägerelement ein flaches Fließband (61) beinhaltet.

9. Maschine gemäß Anspruch 7 oder 8, **dadurch gekennzeichnet, dass** das Trägerelement eine Trommel (62) umfasst.

10. Maschine gemäß Anspruch 7 bis 9, **dadurch gekennzeichnet, dass** sie eine Ansaugvorrichtung (63) umfasst, wobei das Trägerelement derart durchbrochen ist, dass die Karten im Verlauf seiner Verschiebung festgehalten werden.

11. Maschine gemäß Anspruch 1 bis 10, **dadurch gekennzeichnet, dass** sie ein Umdrehsystem (90) der Karten für das doppelseitige Bedrucken umfasst.

12. Maschine gemäß Anspruch 7 bis 11, **dadurch gekennzeichnet, dass** sie mehrere gemäß der Verschiebungsrichtung des Trägerelements und diesem gegenüber angeordnete Druckköpfe (T1-Tq) umfasst, zum Beispiel erlaubt wenigstens ein farbiger Druckkopf das Drucken von Bildern von der Art Fotographien oder Farbbildern und / oder ein Monochromdruckkopf erlaubt eine Markierung.

13. Maschine gemäß Anspruch 1 bis 12, **dadurch gekennzeichnet; dass** sie Mittel (F1-Fq, SL) zur Durchführung einer Umwandlung der Druckfarbe in Gel während des Druckens durch Modulation der Wellenlänge entfernt von der Karte (Cn) umfasst.

14. Maschine gemäß Anspruch 13, **dadurch gekennzeichnet, dass** sie Mittel zur Durchführung einer Umwandlung der Druckfarbe in Gel umfasst, die eine nach jedem Druckkopf platzierte, an eine Lichstrahlenquelle angeschlossene Lichtleitfaser umfasst, wobei diese Mittel (F1-Fq, SL) Strahlenausgabemittel UVC umfassen.

15. Maschine gemäß Anspruch 1 bis 14, **dadurch gekennzeichnet, dass** sie Mittel (70) zur Durchführung einer Vernetzung der Druckfarbe bei Abschluss des Druckens umfasst, zum Beispiel mit einer Lampe mit UV-Strahlung.

16. Maschine gemäß Anspruch 1 bis 15, **dadurch gekennzeichnet, dass** die Druckmittel für Endbearbeitungsmaterial, wie zum Beispiel Lack, Tintenstrahl, in Abhängigkeit der geometrischen Parameter und / oder der Positionierung der zu bedruckenden Karte (Cn) umfasst.

17. Graphischer Druckvorgang mithilfe einer Maschine gemäß Anspruch 1 bis 16, **dadurch gekennzeichnet, dass** der Druck in Abhängigkeit von den geometrischen und / oder zuvor auf jeder zu bedruckenden Karte oder dergleichen abgelesenen Positionierungsparametern erfolgt.

## Claims

1. A graphics printing machine for printing graphics onto at least one memory medium such as a smart card (Cₙ) made of plastic, card, paper, or the like; the machine comprising at least one ink jet head (T₁-T_{q}) and control means (40) for controlling the head so as to effect ink jet printing on the card (Cₙ), and measurement means comprising a computer aided vision system having one or more video cameras, said machine being **characterized in that** it further comprises dynamic measurement means for dynamically measuring geometrical shape and/or positioning parameters relating to the card (Cₙ), for the purpose of transmitting this measurement information to the control means (40).

2. A machine according to claim 1, **characterized in that** it further comprises quality control means for inspecting the quality of printing (50), which means are suitable for modifying the ink jet printing parameters and are disposed after the print head.

3. A machine according to claim 1 or claim 2, **characterized in that**, when the media are plastics cards (Cₙ), the ink or the inks used are inks that are curable by radiation, e.g. ultraviolet radiation.

4. A machine according to claim 1 or claim 2, **characterized in that**, when the media are cards made of card or of paper, the ink or the inks are water-based, phase-change, or solvent-based inks.

5. A machine according to any one claims 1 to 4, **characterized in that**, when the media are memory cards, the machine further comprises a reader (L) suitable for reading information contained in the card, in particular information useful to the control means (40), so as to transmit said information to them.

6. A machine according to claim 5, **characterized in that** the information read that is useful to the control means corresponds to information that is to be printed on the memory card by the machine.

7. A machine according to any one of claims 1 to 6, **characterized in that** it further comprises a support element (60) for receiving a plurality of cards to be printed continuously, which cards are disposed on the support element so that the head of the machine sees them go past.

8. A machine according to claim 7, **characterized in that** the support element comprises a flat conveyor belt (61).

9. A machine according to claim 7 or claim 8, **characterized in that** the support element comprises a drum (62).

10. A machine according to any one of claims 7 to 9, **characterized in that** it further comprises a suction device (63), the support element being perforated, so as to hold the cards as it advances.

11. A machine according to any one of claims 1 to 10, **characterized in that** it further comprises a turnover system (90) for turning the cards over for printing on both sides of the cards.

12. A machine according to any one of claims 7 to 11, **characterized in that** it further comprises a plurality of print heads (T₁-T_{q}) aligned in the direction of advance of the support element and facing said support element, e.g. at least one color print head making it possible to print images of the photographic or colored type and/or at least one monochrome print head for marking purposes.

13. A machine according to any one of claims 1 to 12, **characterized in that** it further comprises means (F₁-F_{q}, SL) for transforming the ink into gel during printing, by wavelength modulation, remote from the card (Cₙ).

14. A machine according to claim 13, **characterized in that** it further comprises means for transforming ink into gel, which means comprise an optical fiber placed after each print head, and connected to a light radiation source, said means (F₁-F_{q}, SL) comprising UVC radiation emitter means.

15. A machine according to any one of claims 1 to 14, **characterized in that** it further comprises means (70) for curing the ink at the end of printing, with, for example, an ultraviolet radiation lamp.

16. A machine according to any one of claims 1 to 15, **characterized in that** it further comprises means for printing a finishing material, such as a varnish, by ink jet, as a function of geometrical and/or positioning parameters relating to the card (Cₙ) to be printed.

17. A method of printing graphics by means of a machine according to any one of claims 1 to 16, **characterized in that** the printing takes place as a function of previously taken geometrical and/or positioning parameters relating to each card or the like to be printed.
